# FASCICULE DE BREVET EUROPEEN

(11) **EP 0 952 296 B1**
(45) Date de publication et mention de la délivrance du brevet: **17.03.2004**
(21) Numéro de dépôt: 99440065.3
(22) Date de dépôt: 26.03.1999
(51) Int. Cl.: E06B 9/17

(54) **Caisson de volet roulant**
Rolladenkasten
Roller shutter box

(30) Priorité: 23.04.1998 FR 9805345
(43) Date de publication de la demande: 27.10.1999
(73) Titulaire: BUBENDORFF VOLET ROULANT, 68300 Saint-Louis (FR)
(72) Inventeur: Bubendorf, Robert, 68220 Attenschwiller (FR)
(74) Mandataire: Rhein, Alain

(56) Documents cités:
- DE-U- 29 614 006

## Description

L'invention concerne un caisson de volet roulant, destiné à être rapporté sur le dormant d'une porte, fenêtre ou analogue, et comportant une paroi avant, une paroi supérieure, une sous-face et une paroi arrière, celle-ci faisant office de trappe de visite, ladite sous-face comportant, d'une part, des moyens d'accrochage prévus aptes à assurer une liaison réversible avec la paroi arrière et, d'autre part, des moyens d'indexation venant coopérer avec ledit dormant pour assurer son positionnement au moins suivant une direction perpendiculaire au plan du cadre dormant, cette sous-face étant encore conçue apte à être fixée, de manière indépendante sur ledit dormant, notamment par l'intermédiaire d'organes de fixation tels que des vis.

La présente invention trouvera son application dans le domaine de la fabrication de volets roulants destinés à être implantés au niveau d'un bâtiment quelconque.

On connaît déjà de nombreux caissons de volets roulants répondant à la description ci-dessus et destinés à recevoir, intérieurement, un arbre d'enroulement à partir duquel se déroule et sur lequel s'enroule une tablier constitué par une juxtaposition de lames articulées les unes par rapport aux autres. En fait, un tel caisson résulte, dans la plupart des cas, de l'assemblage, notamment par clipage, de parois avant, supérieure, arrière ainsi que d'une sous-face. Un caisson ainsi assemblé présente une structure monobloc apte à être rapportée directement sur le cadre dormant d'une porte, fenêtre ou analogue ce qui se fait, généralement, par vissage de la sous-face sur la traverse supérieure de ce cadre dormant. Une telle fixation nécessite, souvent, d'accéder à l'intérieur dudit caisson ce qui est rendu possible par la présence, au niveau de la paroi arrière, d'une trappe de visite conçue de nature escamotable.

Se pose, alors, le problème de la mise en place des vis de fixation sachant que la présence de l'arbre d'enroulement dans le caisson ou, simplement, de la paroi supérieure de ce dernier limite singulièrement l'accessibilité à la sous-face et complique l'utilisation des outils de vissage. De ce fait, les vis de fixation sont, généralement, vissées en biais ce qui, d'une part, réduit la tenue mécanique de l'ensemble. D'autre part, il en résulte que certaines têtes de vis sont saillantes intérieurement au caisson et peuvent entraver l'enroulement du tablier. Il convient, en outre, d'observer que, dans le cas d'un cadre dormant pourvu, intérieurement, d'un profilé de renforcement, ce dernier est percé d'orifices aptes à permettre le passage de vis de fixation. Or, ces orifices sont conçus aptes à permettre un vissage droit de ces vis et non en biais.

Une autre solution de fixation consiste, dans le cas d'un caisson de volet roulant refermé par des flasques latéraux, à fixer ces derniers directement sur le cadre dormant au travers de vis de fixation engagées de biais dans les flasques latéraux. Il est clair que le fait d'assurer la fixation d'un caisson en procédant ainsi pose des problèmes de rigidité et de tenue mécanique de l'ensemble de sorte que cette solution ne peut raisonnablement être envisagée qu'en combinaison avec un vissage de la sous-face.

Il est encore connu par le document DE-U-296 14 006 un dispositif de fixation de caisson de volet roulant sur la traverse supérieure d'un cadre dormant. Ce dispositif consiste, ici, à fixer sur la traverse supérieure de ce cadre dormant des systèmes de fermeture à rappel élastique conçus aptes à assurer la liaison entre celui-ci et ledit caisson, plus particulièrement sa sous-face, simplement sous l'effet du poids de ce dernier lorsque l'on vient à le reposer sur ce cadre dormant, cette sous-face comportant des moyens d'accrochage prévus aptes à assurer une liaison réversible avec la paroi arrière et, d'autre part, des moyens d'indexation venant coopérer avec ledit dormant pour assurer le positionnement du caisson au moins suivant une direction perpendiculaire au plan correspondant à ce dormant.

La présente invention se veut à même de répondre aux problèmes exposés ci-dessus au travers d'un caisson de volet roulant dont le montage sur le cadre dormant de la porte, fenêtre ou analogue s'effectue, dans un premier temps, par la fixation sur celui-ci de la sous-face, sur cette dernière étant, ensuite, rapporté le restant du caisson.

L'invention concerne un caisson de volet roulant, destiné à être rapporté sur le dormant d'une porte, fenêtre ou analogue, et comportant une paroi avant, une paroi supérieure, une sous-face et une paroi arrière, celle-ci faisant office de trappe de visite, ladite sous-face comportant, d'une part, des moyens d'accrochage prévus aptes à assurer une liaison réversible avec la paroi arrière et, d'autre part, des moyens d'indexation venant coopérer avec ledit dormant pour assurer son positionnement au moins suivant une direction perpendiculaire au plan du cadre dormant, cette sous-face étant encore conçue apte à être fixée, de manière indépendante sur ledit dormant, notamment par l'intermédiaire d'organes de fixation tels que des vis, caractérisé par le fait qu'il comporte, en partie avant, en combinaison et de manière accessible extérieurement à ce caisson, des moyens de fixation sous forme d'une ou plusieurs pattes de fixation (46) aptes à coopérer, notamment à l'aide de vis de fixation ou analogue :
- avec des coulisses latérales extérieurement ou intérieurement à ces derniers ;
- et/ou avec le dormant ;
- et/ou avec une fourrure d'épaisseur rapportée ou intégrée au dormant ;
la paroi arrière comportant, en outre, des moyens d'accrochage complémentaires aptes à coopérer avec les moyens d'accrochage par pivotement et/ou par coulissement et/ou par emboîtement de ladite paroi arrière par rapport à ladite sous-face.

Au travers de la présente invention, la conception d'une sous-face apte à être fixée de manière indépendante permet, avantageusement, d'assurer une liaison optimale entre le caisson et le cadre dormant de la porte, fenêtre ou analogue sans être confronté à des problèmes d'encombrement et d'accessibilité.

Après avoir réalisé une telle liaison, il est possible de rapporter le restant du caisson sur cette sous-face par l'intermédiaire des moyens d'accrochage prévus aptes à coopérer avec la paroi arrière tout en permettant l'escamotage de cette dernière pour accéder à l'intérieur dudit caisson.

Finalement, ce caisson comporte des moyens de fixation directe ou indirecte sur le cadre dormant situés en partie avant dudit caisson et facilement accessibles par l'extérieur de ce dernier. De tels moyens de fixation permettent alors d'immobiliser le restant du caisson, après son accrochage sur la sous-face, et ceci de manière aisée en intervenant, avantageusement, par l'extérieur de celui-ci.

La présente invention sera mieux comprise à la lecture de la description qui va suivre se rapportant aux dessins figurant en annexe et dans lesquels :
- la figure 1 est une vue schématisée et de coté d'un cadre dormant surmonté par un caisson refermé, latéralement, par un flasque représenté partiellement ;
- la figure 2 est une vue schématisée et en coupe d'une sous-face fixée sur le dormant et pourvue de moyens d'accrochage de la paroi arrière ainsi que de moyens d'indexation ;
- les figures 3 à 6 et 9 représentent différents modes de réalisation de ces moyens d'accrochage ;
- les figures 7 et 8 illustrent les deux phases principales du montage du caisson sur le cadre dormant.

Tel qu'il ressort du dessin en annexe, la présente invention concerne le domaine de la fabrication de volets roulants 1 destinés à équiper une porte 2, fenêtre ou analogue implantée au niveau d'un bâtiment.

Un tel volet roulant 1 comporte un caisson 3 destiné à être rapporté sur le cadre dormant 4 de cette porte 2, fenêtre ou analogue, plus particulièrement, au niveau de sa traverse supérieure 5.

Ce caisson 3 reçoit, intérieurement, un arbre d'enroulement 6 dont les extrémités sont montées, en rotation, sur des joues support et sur lequel s'enroule et à partir duquel se déroule un tablier 7 constitué par la juxtaposition de lames dont les extrémités latérales sont à même de se déplacer à l'intérieur de coulisses latérales 8.

En fait, un tel caisson 3 comporte, essentiellement, une paroi avant 9, une paroi supérieure 10, une sous-face 11 ainsi qu'une paroi arrière 12, cette dernière étant apte à définir une trappe de visite 13 de nature, généralement, escamotable. En outre et tel que visible, plus particulièrement figure 1, un tel caisson 3 est susceptible d'être refermé, latéralement, par des flasques latéraux 14.

Selon l'invention, ladite sous-face 11 de ce caisson 3 est conçue apte à être fixée, de manière indépendante sur ledit dormant 4.

Plus précisément et tel que représenté figure 2, ladite sous-face 11 est rapportée directement sur le cadre dormant 4, notamment au niveau de la traverse supérieure 5, par l'intermédiaire d'organes de fixation 15. Ces derniers peuvent se présenter sous la forme de vis de fixation 16, par exemple de nature auto-perçantes, aptes à pénétrer dans le dormant 4 et, éventuellement, à venir coopérer avec un renfort 17 s'étendant à l'intérieur de celui-ci, notamment dans le cas d'un dormant 4 conçu en profilé tubulaire synthétique.

On observera que, selon un mode de réalisation préféré, la liaison entre la sous-face 11 et le cadre dormant 4 peut être optimisée par l'adjonction d'un renfort 18, notamment de type métallique, apte à être traversé par lesdits organes de fixation 15 et disposé par-dessus ladite sous-face 11. Un tel renfort 18 contribue, avantageusement, à la rigidification de ladite sous-face 11 et permet de stabiliser l'ancrage de cette dernière ainsi que son positionnement.

Selon une autre caractéristique de la présente invention, cette sous-face 11 comporte des moyens d'accrochage 19 prévus aptes à assurer une liaison réversible entre celle-ci et la paroi arrière 12. A cet effet, cette dernière comporte des moyens d'accrochage complémentaires 20 aptes à coopérer, justement, avec lesdits moyens d'accrochage 19 par pivotement et/ou par coulissement de ladite paroi arrière 12 par rapport à ladite sous-face 11.

Différents modes de réalisation de ces moyens d'accrochage 19 ont été illustrés plus en détail figures 2 à 6.

Selon un autre mode de réalisation, ladite paroi arrière 12 comporte des moyens d'accrochage complémentaires 20 aptes à coopérer avec lesdits moyens d'accrochage 19 par emboîtement de ladite paroi arrière 12 dans la sous-face 11, de tels moyens 19, 20 ayant été représentés figure 9.

Ainsi, il a été représenté figure 2 et 3 des moyens d'accrochage 19 autorisant une liaison par pivotement et définis par une goulotte 21 équipant l'extrémité arrière 22 de ladite sous-face 11. Une telle goulotte 21 est alors réalisée, soit par coextrusion lors de la fabrication d'une sous-face 11 élaborée à partir d'un matériau synthétique (figure 2) ou en aluminium (figure 3), soit par déformation de ladite sous-face 11 lorsque cette dernière est réalisée en un autre matériau métallique.

Il a été représenté figures 4 à 6 d'autres modes de réalisation de ces moyens d'accrochage 19, ces derniers étant définis, tel que visible figures 4 et 6, par un retour 23 en forme de « U » équipant l'extrémité arrière 22 de ladite sous-face 11, tandis que, figure 5, ces moyens d'accrochage 19 se présentent sous la forme d'un prolongement 24 de cette sous-face 11 adoptant, sensiblement, la forme d'un « S ».

A ce propos, on observera que si ce retour 23 en « U » ou ce prolongement 24 en « S » sont, essentiellement, destinés à permettre un accrochage de la paroi arrière 12 sur la sous-face 11 par pivotement, un tel accrochage peut également être envisagé en faisant simplement coulisser ladite paroi arrière 12 par rapport à cette sous-face 11 jusqu'à coopération et emboîtement des moyens d'accrochage 19 avec les moyens d'accrochage complémentaires 20.

La coopération entre ces derniers et lesdits moyens d'accrochage 19 peut encore être réalisée directement par emboîtement tel que visible figure 9.

Quant à ces moyens d'accrochage complémentaires 20, ils sont définis par un profilé de raccordement 25 équipant, à l'aide de moyens de raccordement 26 de type escamotables, le bord inférieur 33 de la paroi arrière 12 permettant, précisément, à cette dernière, de définir, substantiellement, ladite trappe de visite 13.

En ce qui concerne, plus précisément, ces moyens de raccordement 26, ces derniers sont définis, au niveau dudit profilé de raccordement 25, sous la forme d'un réceptacle 27 en « U » pour la réception de moyens de liaison 31 solidaires de la trappe de visite 13 et venant compléter lesdits moyens de raccordement 26.

Plus précisément, ce réceptacle 27 en « U » est pourvu, au niveau de sa paroi interne 28, de moyens de retenue, tels qu'un rainurage 29, aptes à coopérer avec de moyens de retenue complémentaires, tels qu'un crantage 30, associés aux moyens de liaison 31. Ces derniers se présentent, selon un mode de réalisation préféré, sous la forme d'une ou plusieurs pattes de liaison 32 s'étendant perpendiculairement en bordure inférieure 33 de la trappe de visite 13.

En fait, ces moyens de raccordement 26 permettent, par dégagement des moyens de liaison 31 hors du réceptacle 27, l'escamotage de ladite trappe de visite 13, cette dernière étant, d'ailleurs, reliée à la paroi supérieure 10 du caisson 3 par des moyens de solidarisation 34 permettant un tel escamotage. Selon un mode de réalisation préféré représenté figure 1, ces moyens de solidarisation 34 sont de type à accrochage et sont conçus aptes à permettre un pivotement, voire même un retrait total, de ladite trappe de visite 13 autorisant, ainsi, l'accès au volume intérieur du caisson 3.

Tel que représenté, plus particulièrement figure 3, le bord inférieur 33 de la paroi arrière 12 est susceptible d'être prolongé de manière à définir un cache apte, d'une part, à recouvrir le bord arrière de la sous-face 11 et, d'autre part, à occulter la présence des moyens de raccordement 26. Un tel cache est de nature escamotable et est, de préférence, monté articulé sur le bord inférieur 33 de ladite paroi arrière 12 de manière à permettre la mise en place de cette dernière par pivotement et/ou par coulissement. A cet effet, ce cache se présente sous la forme, soit d'un volet indépendant rapporté, par l'intermédiaire de moyens d'articulation appropriés, sur le bord inférieur 33 de la paroi arrière 12, soit d'une lame réalisée par coextrusion lors de la fabrication de la paroi arrière 12 et reliée à cette dernière par l'intermédiaire d'une charnière, notamment de nature coextrudée.

Selon une autre caractéristique de la présente invention, ladite sous-face 11 comporte des moyens d'indexation 35 venant coopérer avec ledit dormant 4 pour assurer le positionnement de cette sous-face 11 au moins suivant une direction perpendiculaire au plan correspondant à ce dormant 4.

En fait, de tels moyens d'indexation 35 se présentent sous la forme d'un talon d'appui 36 équipant l'extrémité avant 37, opposée à l'extrémité arrière 22, de ladite sous-face 11, ce talon d'appui 36 venant en applique contre la face externe 38 du cadre dormant 4.

Un tel talon d'appui 36 peut, selon un premier mode de réalisation non représenté, être constitué par une aile réalisée soit par coextrusion, soit par déformation de ladite sous-face 11 suivant la nature du matériau employé pour la fabrication de cette dernière.

Cependant et selon un mode de réalisation préféré représenté figure 2, ce talon d'appui 36 se présente sous la forme d'une ou plusieurs pièce rapportées au niveau de l'extrémité avant 37 de la sous-face 11, préférentiellement sur le chant 40 de cette dernière.

Ainsi, ce talon d'appui 36 peut adopter, par exemple, la forme d'une équerre 41 comportant deux ailes 42, 43 dont l'une au moins 42 coopère avec ladite sous-face 11, notamment au niveau de sa paroi supérieure 44, tandis que l'autre 43 est destinée à venir en appui contre le dormant 4, au niveau de sa face externe 38. Il est évident qu'il peut adopter toute autre forme compatible avec sa fonction et, plus particulièrement, celle d'une patte ou encore d'une lame plane apte à être rendue solidaire du chant 40 de ladite sous-face 11.

Il convient d'observer que, au cours des manoeuvres de déploiement et d'enroulement du tablier 7, ce dernier rejoint les coulisses latérales 8 au travers d'une ouverture ménagée entre le chant avant 40 de la sous-face 11 et la paroi avant 9.

Dans ces conditions, la ou les pièces définissant le talon d'appui 36 peuvent assurer une fonction de guidage du tablier 7 au niveau de ce chant avant 40 de la sous-face 11. En particulier, à hauteur des coulisses latérales 8, cette pièce correspondant au talon d'appui 36 est apte à définir, en partie, la tulipe de guidage surmontant, habituellement, une telle coulisse 8, à l'entrée du caisson 3, comme connu par l'Homme du métier.

Selon une autre caractéristique de la présente invention et tel que représenté, plus particulièrement, figure 2 en traits pointillés, la sous-face 11 est de nature recoupable ce qui permet d'ajuster sa profondeur, notamment en vue de l'adapter à la profondeur du caisson 3 qui est elle-même dépendante de la section du tablier 7 une fois enroulé.

Selon une caractéristique additionnelle de la présente invention, ledit caisson 3 comporte, en partie avant et de manière accessible extérieurement à celui-ci, des moyens de fixation 45 directe ou indirecte sur ledit dormant 4.

En fait, de tels moyens de fixation 45 peuvent être associés à la paroi avant 9 du caisson 2 ou encore aux joues supports de l'arbre d'enroulement 6. Cependant et selon un mode préféré de réalisation représenté figure 1 et 8, ces moyens de fixation 45 sont associés aux flasques latéraux 14 refermant, latéralement, ledit caisson 3 de volet roulant 1.

Ces moyens de fixation 45 se présentent alors sous la forme d'une ou plusieurs pattes de fixation 46 pourvues, de préférence, d'au moins un orifice 47 et destinées à être traversées par des vis de fixation 48 ou analogue, ces dernières venant coopérer :
- avec les coulisses latérales 8, intérieurement ou extérieurement à ces dernières ;
- et/ou avec le cadre dormant 4 ;
- et/ou avec une fourrure d'épaisseur rapportée ou intégrée au cadre dormant 4.

Finalement, il a été représenté figures 7 et 8, deux étapes importantes du montage, sur le dormant 4 d'une porte 2, fenêtre ou analogue, d'un caisson 3 de volet roulant 1 selon l'invention.

Plus particulièrement, dans la figure 7, il a été illustré le montage préalable de ladite sous-face 11 sur ledit dormant 4 alors que la figure 8 représente l'accrochage de la paroi arrière 12 associée au caisson 2 sur ladite sous-face 11 au travers de la coopération entre les moyens d'accrochage 19 de cette dernière et les moyens d'accrochage complémentaires 20 de ladite paroi arrière 12. Le caisson 3 est ensuite refermé par un pivotement de ce dernier autour des moyens d'accrochage 19 dans le sens de la flèche F avant d'être fixé, directement ou indirectement, sur le dormant 4 grâce aux moyens de fixation 45.

La présente invention permet donc d'apporter une solution simple et efficace pour la fixation d'un caisson de volet roulant sur le cadre dormant d'une porte, fenêtre ou analogue et permet de résoudre avantageusement un certain nombre de problèmes qui se posent dans le domaine technique considéré.

## Revendications

1. Caisson de volet roulant (1), destiné à être rapporté sur le dormant (4) d'une porte (2), fenêtre ou analogue, et comportant une paroi avant (9), une paroi supérieure (10), une sous-face (11) et une paroi arrière (12), celle-ci faisant office de trappe de visite (13), ladite sous-face (11) comportant, d'une part, des moyens d'accrochage (19) prévus aptes à assurer une liaison réversible avec la paroi arrière (12) et, d'autre part, des moyens d'indexation (35) venant coopérer avec ledit dormant (4) pour assurer son positionnement au moins suivant une direction perpendiculaire au plan du cadre dormant (4), cette sous-face (11) étant encore conçue apte à être fixée, de manière indépendante sur ledit dormant, notamment par l'intermédiaire d'organes de fixation (15) tels que des vis, **caractérisé par le fait que** ledit caisson comporte, en partie avant, en combinaison et de manière accessible extérieurement à ce caisson (3), des moyens de fixation (45) sous forme d'une ou plusieurs pattes de fixation (46) aptes à coopérer, notamment à l'aide de vis de fixation (48) ou analogue :
- avec des coulisses latérales (8), extérieurement ou intérieurement à ces derniers ;
- et/ou avec le dormant (4) ;
- et/ou avec une fourrure d'épaisseur rapportée ou intégrée au dormant (4) ;
la paroi arrière (12) comportant, en outre, des moyens d'accrochage complémentaires (20) aptes à coopérer avec les moyens d'accrochage (19) par pivotement et/ou par coulissement et/ou par emboîtement de ladite paroi arrière (12) par rapport à ladite sous-face (11).

2. Caisson (3) de volet roulant (1) selon la revendication 1, **caractérisé par le fait que** lesdits moyens d'accrochage (19) sont définis par une goulotte (21).

3. Caisson (3) de volet roulant (1) selon la revendication 1, **caractérisé par le fait que** lesdits moyens d'accrochage (19) sont définis par un retour (23) en forme de « U ».

4. Caisson (3) de volet roulant (1) selon la revendication 1, **caractérisé par le fait que** lesdits moyens d'accrochage (19) sont définis par un prolongement (24) de ladite sous-face (11) adoptant, sensiblement, la forme d'un « S ».

5. Caisson (3) de volet roulant (1) selon la revendication 1, **caractérisé par le fait que** lesdits moyens d'accrochage complémentaires (20) sont définis par un profilé de raccordement (25) équipant, à l'aide de moyens de raccordement (26) de type escamotable, le bord inférieur (33) de la paroi arrière (12) permettant, à cette dernière, de définir, substantiellement, ladite trappe de visite (13).

6. Caisson (3) de volet roulant (1) selon la revendication 5, **caractérisé par le fait que** les moyens de raccordement (26) sont définis, au niveau du profilé de raccordement (25), sous la forme d'un réceptacle (27) en « U » pour la réception de moyens de liaison (31) solidaires de la trappe de visite (13) et venant compléter lesdits moyens de raccordement (26) .

7. Caisson (3) de volet roulant (1) selon la revendication 6, **caractérisé par le fait que** le réceptacle (27) en « U » est pourvu, au niveau de sa paroi interne (28), de moyens de retenue, tels qu'un rainurage (29), aptes à coopérer avec des moyens de retenue complémentaires, tels qu'un crantage (30), associés aux moyens de liaison (31), ces derniers se présentant sous la forme d'une ou plusieurs pattes de liaison (32) s'étendant perpendiculairement en bordure inférieure (33) de la trappe de visite (13).

8. Caisson (3) de volet roulant (1) selon l'une quelconque des revendications précédentes, **caractérisé par le fait que** les moyens d'indexation (35) se présentent sous la forme d'un talon d'appui (36) équipant l'extrémité avant (37) de la sous-face (11) et venant en applique contre la face externe (38) du dormant (4).

9. Caisson (3) de volet roulant (1) selon la revendication 8, **caractérisé par le fait que** le talon d'appui (36) assure une fonction de guidage du tablier (7) du volet roulant (1) et définit, en partie, une tulipe de guidage disposée à l'entrée de coulisses latérales (8) s'étendant sous le caisson (3).

10. Caisson (3) de volet roulant (1) selon l'une quelconque des revendications précédentes, **caractérisé par le fait que** ladite sous-face (11) est de nature recoupable permettant d'ajuster sa profondeur, notamment en vue de l'adapter à la profondeur du caisson (3).

## Claims

1. Box (1) for roller shutter intended to be applied against the sash-frame (4) of a door (2), window or the like and comprising a front wall (9), an upper wall (10), a soffit (11) and a rear wall (12), the latter serving as inspection trap (13), said soffit (11) comprising, on the one hand, coupling means (19) designed capable of ensuring a removable connection with the rear wall (12) and, on the other hand, indexing means (35) that cooperate with said sash-frame (4) in order to ensure its positioning at least according to a direction perpendicular to the plane of the sash-frame (4), this soffit (11) being also designed capable of being fixed independently to said sash-frame, in particular through fastening organs (15) such as screws, **characterised in that** said box includes, in the front portion, in combination and in a way accessible outside this box (3), fastening means (45) in the form of one or several fastening lugs (46) capable of co-operating, namely by means of fastening screws (48) or the like :
with lateral sliding grooves (8), outside or inside the latter ;
and/or with the sash-frame (4) ;
and/or with a thickness lining applied against or integrated into the sash-frame (4) ;
the rear wall (12) including, in addition, complementary coupling means (20) capable of co-operating with the coupling means (19) through pivoting and/or sliding and/or encasing said rear wall (12) with respect to said soffit (11).

2. Box (3) for roller shutter (1) according to claim 1, **characterised in that** said coupling means (19) are defined by a channel (21).

3. Box (3) for roller shutter (1) according to claim 1, **characterised in that** said coupling means (19) are defined by a U-shaped bend (23).

4. Box (3) for roller shutter (1) according to the claim 1, **characterised in that** said coupling means (19) are defined by an extension (24) of said soffit (11) substantially adopting an S-like shake.

5. Box (3) for roller shutter (1) according to claim 1, **characterised in that** said complementary coupling means (20) are defined by a connecting profile bar (25) equipping, using connecting means of (26) of a retractile type, the lower edge (33) of the rear wall (12), allowing the latter to substantially define said inspection trap (13).

6. Box (3) for roller shutter (1) according to claim 5, **characterised in that** the connecting means (26) are defined, at the level of the connecting profile bar (25), in the form of a U-shaped receptacle (27) for receiving connecting means (31) integral with the inspection trap (13) and completing said connecting means (26).

7. Box (3) for roller shutter (1) according to claim 6, **characterised in that** the U-shaped receptacle (27) is provided, at the level of its inner wall (28), with retaining means, such as serrations (29), capable of co-operating with complementary retaining means, such as serrations (30), associated with the connecting means (31), the latter being in the form of one or several connecting lugs (32) perpendicularly extending at the lower edge (33) of the inspection trap (13).

8. Box (3) for roller shutter (1) according to any of the preceding claims, **characterised in that** the indexing means (35) are in the form of a supporting heel (36) equipping the front end (37) of the soffit (11) and being inserted against the outer face (38) of the sash-frame (4).

9. Box (3) for roller shutter (1) according to claim 8, **characterised in that** the supporting heel (36) ensures a function of guidance of the apron (7) of the roller shutter (1) and defines, partly, a guiding bell arranged at the entrance of the lateral sliding grooves (8) extending under the box (3).

10. Box (3) for roller shutter (1) according to any of the preceding claims, **characterised in that** said soffit (11) is of a cuttable nature, allowing to adjust its depth, namely in order to adapt it to the depth of the box (3).

## Patentansprüche

1. Kasten für Rolladen (1), vorgesehen, auf den Blendrahmen (4) einer Tür (2), eines Fensters oder dergleichen angebracht zu werden, und umfassend eine vordere Wand (9), eine obere Wand (10), eine Untersicht (11) und eine Hinterwand (12), wobei diese als Inspektionsklappe (13) dient, die besagte Untersicht (11), einerseits, Kupplungsmittel (19), die geeignet vorgesehen sind, eine lösbare Verbindung mit der Hinterwand (12) zu sichern, und, andererseits, Indexierungsmittel (35), die mit dem besagten Blendrahmen (4) zusammenwirken, um dessen Positionierung wenigstens nach einer Richtung zu sichern, die zu der Ebene des Blendrahmens (4) senkrecht ist, umfaßt, wobei diese Untersicht (11) noch geeignet geplant ist, auf unabhängige Art und Weise auf dem besagten Blendrahmen insbesondere mittels Befestigungsorgane (15), wie Schrauben, befestigt zu werden, **dadurch gekennzeichnet, daß** der besagte Kasten im vorderen Teil in Kombination und nach einer für diesen Kasten (3) äußerlich zugänglichen Art Befestigungsmittel (45) in Form von einem oder mehreren Befestigungsfüßchen (46) umfaßt, die geeignet sind, insbesondere mit Hilfe von Befestigungsschrauben (48) oder dergleichen
- mit seitlichen Führungsschienen (8) äußerlich oder innerlich an diesen Letzteren,
- und/oder mit dem Blendrahmen (4),
- und/oder mit einer Dickenbekleidung, die auf dem Blendrahmen (4) angebracht oder darin integriert wurde, zusammenzuwirken,
wobei die Hinterwand (12) außerdem ergänzende Kupplungsmittel (20) umfaßt, geeignet, mit den Kupplungsmitteln (19) durch Schwenken und/oder durch Gleiten und/oder durch Einschachteln der Hinterwand (12) bezüglich der besagten Untersicht (11) zusammenzuwirken.

2. Kasten (3) für Rolladen (1) nach Anspruch 1, **dadurch gekennzeichnet, daß** die besagten Kupplungsmittel (19) durch eine Rinne (21) gebildet sind.

3. Kasten (3) für Rolladen (1) nach Anspruch 1, **dadurch gekennzeichnet, daß** die besagten Kupplungsmittel (19) durch eine U-förmige Umbiegung (23) gebildet sind.

4. Kasten (3) für Rolladen (1) nach Anspruch 1, **dadurch gekennzeichnet, daß** die besagten Kupplungsmittel (19) durch eine Verlängerung (24) der besagten Untersicht (11) gebildet sind, die im wesentlichen eine S-förmige Gestalt annimmt.

5. Kasten (3) für Rolladen (1) nach Anspruch 1, **dadurch gekennzeichnet, daß** die besagten ergänzenden Kupplungsmittel (20) durch ein Verbindungsprofileisen (25) gebildet sind, das mit Hilfe von Verbindungsmitteln (26) einziehbaren Typs den unteren Rand (33) der Hinterwand (12) ausstattet, und es dieser Letzteren erlaubt, im wesentlichen die besagte Inspektionsklappe (13) zu bilden.

6. Kasten (3) für Rolladen (1) nach Anspruch 5, **dadurch gekennzeichnet, daß** die besagten Verbindungsmittel (26) im Bereich des Verbindungsprofileisens (25) als eine U-förmige Aufnahmeaushöhlung (27) für die Aufnahme von Verbindungsmitteln (31) ausgestaltet sind, die fest mit der Inspektionsklappe (13) verbunden sind und die besagten Verbindungsmittel (26) vervollständigen.

7. Kasten (3) für Rolladen (1) nach Anspruch 6, **dadurch gekennzeichnet, daß** die U-förmige Aufnahmeaushöhlung (27) im Bereich ihrer inneren Wand (28) mit Rückhaltemitteln, wie einer Riffelung (29), ausgestattet ist, geeignet, mit ergänzenden Rückhaltemitteln, wie einer Riffelung (30) zusammenzuwirken, die den Verbindungsmitteln (31) zugeordnet sind, wobei sich diese Letzteren als eine oder mehrere Verbindungsfüßchen (32) ausgestaltet sind, die sich senkrecht am unteren Rand (33) der Inspektionsklappe (13) erstrecken.

8. Kasten (3) für Rolladen (1) nach irgendeinem der vorgehenden Ansprüche, **dadurch gekennzeichnet, daß** die Indexierungsmittel (35) als ein Stützansatz (36) ausgestaltet sind, der das vordere Ende (37) der Untersicht (11) ausstattet und gegen die äußere Fläche (38) des Blendrahmens (4) aufgelegt wird.

9. Kasten (3) für Rolladen (1) nach Anspruch 8, **dadurch gekennzeichnet, daß** der Stützansatz (36) eine Führungsfunktion für die Decke (7) des Rolladens (1) sichert und zum Teil eine Führungsmuffe bildet, die am Eingang der seitlichen Führungsschienen (8) angeordnet, die sich unter dem Kasten (3) erstrecken.

10. Kasten (3) für Rolladen (1) nach irgendeinem der vorgehenden Ansprüche, **dadurch gekennzeichnet, daß** die besagte Untersicht (11) abschneidbarer Art ist, erlaubend, ihre Tiefe einzustellen, insbesondere, um sie an die Tiefe des Kastens (3) anzupassen.
